# EUROPÄISCHE PATENTSCHRIFT

(11) **EP 1 224 144 B1**
(45) Veröffentlichungstag und Bekanntmachung des Hinweises auf die Patenterteilung: **23.07.2003**
(21) Anmeldenummer: 00962338.0
(22) Anmeldetag: 19.08.2000
(51) Int. Cl.: B66B 23/02

(54) **ANTRIEB FÜR ROLLTREPPEN ODER ROLLSTEIGE**
DRIVE FOR ESCALATORS OR MOVING SIDEWALKS
SYSTEME D'ENTRAINEMENT POUR ESCALIERS OU TROTTOIRS ROULANTS

(30) Priorität: 29.10.1999 DE 19952168
(43) Veröffentlichungstag der Anmeldung: 24.07.2002
(73) Patentinhaber: O & K Antriebstechnik GmbH & Co. KG, 45525 Hattingen (DE)
(72) Erfinder: HAUMANN, Karl-Wilhelm, 44339 Dortmund (DE); GROSSMANN, Wolfram, 44309 Dortmund (DE)
(74) Vertreter: Patentanwälte Meinke, Dabringhaus und Partner
(86) Internationale Anmeldenummer: EP0008106
(87) Internationale Veröffentlichungsnummer: WO01032545

(56) Entgegenhaltungen:
- DE-A- 3 526 905

## Beschreibung

Die Erfindung betrifft einen Antrieb für Rolltreppen oder Rollsteige, der innerhalb des Stufen- oder Palettenbandes angeordnet ist, mit einem Verteilergetriebe mit zwei Abtriebswellen, nämlich einer für den Handlauf und einer für das Stufen- oder Palettenband, wobei jede Abtriebswelle mit jeweils einem Antriebsrad zum Antreiben derselben versehen ist, sowie mit einer zwischen den Antriebswellen angeordneten Antriebseinheit für das Verteilergetriebe, welche wenigstens einen Elektromotor mit Planetengetriebe aufweist.

Ein solcher Antrieb ist aus DE 35 26 905 C2 der Anmelderin bekannt. Dieser bekannte Antrieb weist ein Verteilergetriebe mit zwei Abtriebswellen auf, an dem ein Motor-Getriebe-Modul angeordnet ist, das über ein mehrstufiges Planetengetriebe ein fest im Verteilergetriebe eingebautes Zahnrad antreibt, das in Wirkverbindung mit den Zahnrädern der Abtriebswellen für das Stufenband und für den Handlauf steht. Das Antriebszahnrad ist im Gehäuse des Verteilergetriebes gelagert, während das Motor-Getriebe-Modul eine separate Einheit bildet und nach der Montage mit dem Antriebszahnrad in Wirkverbindung steht.

Aus den gegebenen Wellenabständen der Abtriebswellen bei Rolltreppen oder Rollsteigantrieben und der Gegebenheit, dass das Motor-Getriebe-Modul zwischen den Abtriebswellen angeordnet ist, wird bei einer solchen Bauform nur eine relativ kleine Übersetzung mit den fest im Verteilergetriebe angeordneten Zahnrädern erreicht. Das Verteilergetriebe selbst trägt somit zur Erzielung der erforderlichen Übersetzung nur wenig bei, es ist deshalb ein entsprechend aufwendiges Motor-Getriebe-Modul erforderlich, bei dem die notwendige Über- bzw. Untersetzung weitgehend vom Planetengetriebe zur Verfügung gestellt wird. Außerdem ist sowohl die Montage des Verteilergetriebes als auch des Motor-Getriebe-Moduls am Verteilergetriebegehäuse relativ aufwendig.

Aufgabe der Erfindung ist es, ein gattungsgemäßes Getriebe zu verbessern, um insbesondere eine einfachere Montage erreichen und konstruktiv einfachere und damit kostengünstigere Bauteile verwenden zu können.

Diese Aufgabe wird bei einem Antrieb der eingangs bezeichneten Art erfindungsgemäß dadurch gelöst, dass der Elektromotor, das Planetengetriebe und eine mit dem Abtrieb des Planetengetriebes verbundene Antriebsstufe für den direkten Antrieb wenigstens des Antriebsrades der Abtriebswelle für das Stufen- oder Palettenband eine gemeinsame Montageeinheit bilden, die am Verteilergetriebe befestigbar ist.

Anders als beim Stand der Technik gemäß DE 35 26 905 C2 ist somit der zentrale Antrieb für das Verteilergetriebe nicht mehr im Verteilergetriebe selbst angeordnet, sondern als mit dem Planetengetriebe verbundene Antriebsstufe ausgebildet, die als gemeinsame Montageeinheit mit dem Elektromotor und dem Planetengetriebe ausgebildet ist. Diese Antriebsstufe kann dabei als Untersetzung ausgebildet sein, so dass im Planetengetriebe selbst Untersetzung eingespart werden kann, was das Planetengetriebe wesentlich weniger aufwendig macht. Außerdem ist die Montage des Verteilergetriebes selbst wesentlich einfacher, da es die eigentlichen Antriebselemente nicht enthält. Die Montageeinheit ist ebenfalls einfach zu montieren, da sie lediglich an das Gehäuse des Verteilergetriebes angeflanscht oder in anderer Weise befestigt werden muss.

Nach einer ersten Ausgestaltung ist vorgesehen, dass die Antriebsräder beider Abtriebswellen jeweils als Zahnrad ausgebildet sind und die Antriebsstufe der Montageeinheit beide Zahnräder direkt antreibt.

Alternativ kann auch vorgesehen sein, dass die Antriebsstufe nur für den direkten Antrieb des als Zahnrad ausgebildeten Antriebsrades der Abtriebswelle für das Stufenoder Palettenband ausgebildet ist und die Abtriebswelle für den Handlauf über eine Antriebskette mit der Abtriebswelle für das Stufen- oder Palettenband verbunden ist.

Besonders bevorzugt ist vorgesehen, dass die Antriebsstufe der Montageeinheit als Getriebestufe ausgebildet ist, welche ein mit dem Abtrieb des Planetengetriebes verbundenes Ritzel und wenigstens ein Zwischenrad aufweist. Es ist somit auf einfache Weise möglich, außerhalb des Planetengetriebes, aber in der gemeinsamen Montageeinheit eine zusätzliche Untersetzung unterzubringen, die fest mit dem Planetengetriebe verbunden ist, wodurch im Planetengetriebe selbst Untersetzung eingespart werden kann.

Wenn beide Abtriebswellen mit Antriebszahnrädern ausgerüstet sind, ist dabei selbstverständlich vorgesehen, dass die Getriebestufe zwei Zwischenräder aufweist, die vorteilhaft unterschiedliche Breiten aufweisen können.

Um die Lagerung des oder der Zwischenräder in der Montageeinheit möglichst einfach zu ermöglichen, ist vorteilhaft vorgesehen, dass das wenigstens eine Zwischenrad auf einem Zapfen gelagert ist, der fest mit dem Gehäuse der Montageeinheit verbunden ist.

In an sich bekannter Weise kann weiterhin vorteilhaft vorgesehen sein, dass zwei oder mehrere Montageeinheiten parallel zu den Abtriebswellen an dem Verteilergetriebe angeordnet sind. Diese Ausgestaltung ist für sich betrachtet beispielsweise aus DE 35 26 905 C2 bekannt, worauf diesbezüglich Bezug genommen wird.

Die Erfindung ist nachstehend anhand der Zeichnung beispielhaft näher erläutert. Diese zeigt in
- Fig. 1: einen Schnitt durch einen Antrieb nach der Erfindung und
- Fig. 2: in vergrößerter Schnittdarstellung die gemeinsame Montageeinheit des Antriebs nach Fig. 1.

Von einer Rolltreppe oder einer Rollsteige sind in den Zeichnungen nur eine Abtriebswelle 12 für ein nicht dargestelltes Stufen- oder Palettenband und eine Abtriebswelle 13 für einen nicht dargestellten Handlauf der Rolltreppe oder Rollsteige dargestellt. Zum Antrieb des Stufen- oder Palettenbandes und des Handlaufes über diese Abtriebswellen 12, 13 ist ein erfindungsgemäßer Antrieb vorgesehen, der innerhalb des nicht dargestellten Stufenoder Palettenbandes angeordnet ist, so wie diese Anordnung bei Rolltreppen oder Rollsteigen grundsätzlich bekannt ist, beispielsweise aus DE 35 26 905 C2.

Die Abtriebswellen 12 und 13 sind Bestandteil eines Verteilergetriebes, dessen Gehäuse mit 14 bezeichnet ist und in dem die Abtriebswellen 12, 13 gelagert sind. Weiterer Bestandteil des Verteilergetriebes ist jeweils ein drehfest mit der zugehörigen Abtriebswelle 12, 13 verbundenes Antriebszahnrad 10 bzw. 11.

Zum Antrieb dieses Verteilergetriebes ist eine allgemein mit 3 bezeichnete Montageeinheit vorgesehen, die einen Elektromotor 1 mit Planetengetriebe 2, sowie eine mit dem Abtrieb des Planetengetriebes 2 verbundene, beim Ausführungsbeispiel als Getriebestufe ausgebildete Antriebsstufe aufweist. Diese Getriebestufe umfasst beim Ausführungsbeispiel ein mit der Abtriebswelle des Planetengetriebes 2 verbundenes Ritzel 9 sowie zwei Zwischenräder 7 und 8, wobei im Montagezustand das Zwischenrad 7 mit dem Antriebszahnrad 10 der Abtriebswelle 12 und das Zwischenrad 8 mit dem Antriebszahnrad 11 der Abtriebswelle 13 kämmt. Die Zwischenräder 7, 8 sind jeweils drehbar auf einem Zapfen 5 bzw. 6 gelagert, die fest an einem Gehäuse 4 der gemeinsamen Montageeinheit 3 angeordnet sind.

Fig. 2 zeigt die komplette Montageeinheit 3 vor der Montage am Gehäuse 14 des Verteilergetriebes. Diese gemeinsame Montageeinheit 3 kann auf einfache Weise am Gehäuse 14 des Verteilergetriebes angeflanscht werden, was mit dem Bezugszeichen 15 angedeutet ist.

Die Über- bzw. Untersetzung vom Elektromotor 1 erfolgt somit zunächst über das Planetengetriebe 2 und dann über die zusätzliche Getriebestufe 9, 7, 8 zu den Antriebszahnrädern 10 bzw. 11 der Abtriebswellen 12, 13.

Alternativ kann auch vorgesehen sein, dass die Abtriebswelle 13 nicht über ein Antriebszahnrad 11 und das Zwischenrad 8 angetrieben wird, sondern über einen Kettentrieb oder dgl. von der Abtriebswelle 12, wie dies für sich betrachtet beispielsweise aus DE 35 26 905 C2 bekannt ist.

Vorzugsweise ist, wie dies aus den Figuren zu erkennen ist, die Breite des Zwischenrades 7 für die Abtriebswelle 12 des Stufen- oder Palettenbandes größer als diejenige des anderen Zwischenrades 8.

Ferner kann vorgesehen sein, dass zwei oder mehrere Montageeinheiten 3 parallel zu den Abtriebswellen 12, 13 an dem Verteilergetriebe angeordnet ist, was in den Zeichnungen allerdings nicht dargestellt ist.

## Patentansprüche

1. Antrieb für Rolltreppen oder Rollsteige, der innerhalb des Stufen- oder Palettenbandes angeordnet ist, mit einem Verteilergetriebe mit zwei Abtriebswellen, nämlich einer für den Handlauf und einer für das Stufen- oder Palettenband, wobei jede Abtriebswelle mit jeweils einem Antriebsrad zum Antreiben derselben versehen ist, sowie mit einer zwischen den Antriebswellen angeordneten Antriebseinheit für das Verteilergetriebe, welche wenigstens einen Elektromotor mit Planetengetriebe aufweist,
**dadurch gekennzeichnet,**
**dass** der Elektromotor (1), das Planetengetriebe (2) und eine mit dem Abtrieb des Planetengetriebes (2) verbundene Antriebsstufe (9,7,8) für den direkten Antrieb wenigstens des Antriebsrades (10) der Abtriebswelle (12) für das Stufen- oder Palettenband eine gemeinsame Montageeinheit (3) bilden, die am Verteilergetriebe befestigbar ist.

2. Antrieb nach Anspruch 1,
**dadurch gekennzeichnet,**
**dass** die Antriebsräder (10,11) beider Abtriebswellen (12,13) jeweils als Zahnrad ausgebildet sind und die Antriebsstufe (9,7,8) der Montageeinheit (3) beide Zahnräder direkt antreibt.

3. Antrieb nach Anspruch 1,
**dadurch gekennzeichnet,**
**dass** die Antriebsstufe (9,7) nur für den direkten Antrieb des als Zahnrad ausgebildeten Antriebsrades (11) der Abtriebswelle (12) für das Stufen- oder Palettenband ausgebildet ist und die Abtriebswelle (13) für den Handlauf über eine Antriebskette mit der Abtriebswelle (12) für das Stufen- oder Palettenband verbunden ist.

4. Antrieb nach Anspruch 1 oder einem der folgenden,
**dadurch gekennzeichnet,**
**dass** die Antriebsstufe der Montageeinheit (3) als Getriebestufe ausgebildet ist, welche ein mit dem Abtrieb des Planetengetriebes (2) verbundenes Ritzel (9) und wenigstens ein Zwischenrad (7) aufweist.

5. Antrieb nach Anspruch 2 und 4,
**dadurch gekennzeichnet,**
**dass** die Getriebestufe zwei Zwischenräder (7,8) aufweist.

6. Antrieb nach Anspruch 5,
**dadurch gekennzeichnet,**
**dass** die Zwischenräder (7,8) unterschiedliche Breiten aufweisen.

7. Antrieb nach Anspruch 4 oder einem der folgenden,
**dadurch gekennzeichnet,**
**dass** das wenigstens eine Zwischenrad (7,8) auf einem Zapfen (5,6) gelagert ist, der fest mit dem Gehäuse (4) der Montageeinheit (3) verbunden ist.

8. Antrieb nach Anspruch 1 oder einem der folgenden,
**dadurch gekennzeichnet,**
**dass** zwei oder mehrere Montageeinheiten (3) parallel zu den Abtriebswellen (12,13) an dem Verteilergetriebe angeordnet sind.

## Claims

1. Drive for escalators or moving pavements, disposed inside the belt of the staircase or pallet, with a power take-off gear having two output shafts, namely one for the handrail and one for the staircase or pallet belt, each output shaft being provided with a respective driving gear for driving said shaft, and disposed between the input shafts having a drive unit for the power take-off gear, which unit incorporates at least one electric motor with planetary gearing, **characterised in that** the electric motor (1), the planetary gearing (2) and an input stage (9, 7, 8) for directly driving at least the driving gear (10) of the output shaft (12) for the belt of the staircase or pallet, which input stage (9, 7, 8) is connected to the driven side of the planetary gearing (2), constitute a common assembly unit (3) which is adapted to be affixed to the power take-off gear.

2. Drive according to claim 1, **characterised in that** the driving gears (10, 11) of the two output shafts (12, 13) are in each case in the form of a gear wheel and the input stage (9, 7, 8) of the assembly unit (3) powers both gear wheels directly.

3. Drive according to claim 1, **characterised in that** the input stage (9, 7) is only configured for directly powering the driving gear (11), in the form of a gear wheel, of the output shaft (12) for the belt of the staircase or pallet, and the output shaft (13) for the handrail is connected via a power transmission chain to the output shaft (12) for the belt of the staircase or pallet.

4. Drive according to claim 1 or any of the following claims, **characterised in that** the input stage of the assembly unit (3) is in the form of a gearbox section that incorporates a pinion (9), joined to the driven side of the planetary gearing (2), and at least one intermediate gear (7).

5. Drive according to claims 2 and 4, **characterised in that** the gearbox section has two intermediate gears (7, 8).

6. Drive according to claim 5, **characterised in that** the intermediate gears (7, 8) have different widths.

7. Drive according to claim 4 or any of the following claims, **characterised in that** the not less than one intermediate gear (7, 8) is mounted on a journal (5, 6), which is permanently joined to the casing (4) of the assembly unit (3).

8. Drive according to claim 1 or any of the following claims, **characterised in that** two or more assembly units (3) are arranged parallel to the output shafts (12, 13) on the power take-off gear.

## Revendications

1. Système d'entraînement pour escaliers roulants ou trottoirs roulants, qui est agencé à l'intérieur de la bande de marches ou de palettes, comportant une transmission à répartition avec deux arbres menés, à savoir un pour la main courante et un pour la bande de marches ou de palettes, chaque arbre mené étant pourvu d'une roue d'entraînement pour son entraînement, et comportant une unité d'entraînement agencée entre les arbres menants et destinée à la transmission à répartition, laquelle comprend au moins un moteur électrique avec mécanisme à engrenages planétaires,
**caractérisé en ce que**
le moteur électrique (1), le mécanisme à engrenages planétaires (2) et un étage d'entraînement (9, 7, 8) relié à la sortie du mécanisme à engrenages planétaires (2) pour entraînement direct au moins de la roue d'entraînement (10) de l'arbre mené (12) pour la bande de marches ou de palettes forment une unité de montage commune (3) qui est susceptible d'être fixée sur la transmission à répartition.

2. Système d'entraînement selon la revendication 1, **caractérisé en ce que** les roues d'entraînement (10, 11) des deux arbres menés (12, 13) sont réalisées chacune sous forme de roue dentée, et l'étage d'entraînement (9, 7, 8) de l'unité de montage (3) entraîne directement les deux roues dentées.

3. Système d'entraînement selon la revendication 1, **caractérisé en ce que** l'étage d'entraînement (9, 7) est réalisé uniquement pour l'entraînement direct de la roue d'entraînement (11), réalisée sous forme de roue dentée, de l'arbre mené (12) pour la bande de marches ou de palettes, et l'arbre mené (13) pour la main courante est relié via une chaîne d'entraînement à l'arbre mené (12) pour la bande de marches ou de palettes.

4. Système d'entraînement selon la revendication 1 ou selon l'une des revendications suivantes, **caractérisé en ce que** l'étage d'entraînement de l'unité de montage (3) est réalisé sous forme d'étage de transmission qui comprend un pignon (9) relié à la sortie du mécanisme à engrenages planétaires (2) et au moins une roue intermédiaire (7).

5. Système d'entraînement selon les revendications 2 et 4, **caractérisé en ce que** l'étage de transmission comprend deux roues intermédiaires (7, 8).

6. Système d'entraînement selon la revendication 5, **caractérisé en ce que** les roues intermédiaires (7, 8) présentent des largeurs différentes.

7. Système d'entraînement selon la revendication 4 ou selon l'une des revendications suivantes, **caractérisé en ce que** ladite au moins une roue intermédiaire (7, 8) est montée sur un tourillon (5, 6) qui est relié solidairement au boîtier (4) de l'unité de montage (3).

8. Système d'entraînement selon la revendication 1 ou selon l'une des revendications suivantes, **caractérisé en ce que** deux ou plusieurs unités de montage (3) sont agencées parallèlement aux arbres menés (12, 13) sur la transmission à répartition.
